# EUROPÄISCHE PATENTSCHRIFT

(11) **EP 1 735 584 B1**
(45) Veröffentlichungstag und Bekanntmachung des Hinweises auf die Patenterteilung: **29.12.2010**
(21) Anmeldenummer: 05746318.4
(22) Anmeldetag: 08.04.2005
(51) Int. Cl.: F42B 39/20

(54) **PATRONENMUNITION, INSBESONDERE MIT MITTLEREM KALIBER**
CARTRIDGED AMMUNITION, ESPECIALLY OF MIDDLE CALIBER
MUNITION ENCARTOUCHEE, NOTAMMENT DE CALIBRE MOYEN

(30) Priorität: 08.04.2004 DE 102004017465; 28.04.2004 DE 102004020838
(43) Veröffentlichungstag der Anmeldung: 27.12.2006
(73) Patentinhaber: Rheinmetall Waffe Munition GmbH, 29345 Unterlüss (DE)
(72) Erfinder: HAESELICH, Detlef, 21516 Müssen (DE)
(74) Vertreter: Czybulka, Uwe
(86) Internationale Anmeldenummer: PCT/DE2005/000628
(87) Internationale Veröffentlichungsnummer: WO 2005/098348

(56) Entgegenhaltungen:
- US-A- 3 665 857
- US-A- 5 936 189
- US-A1- 2002 020 454
- US-A1- 2003 205 161

## Beschreibung

### BEREICH DER ERFINDUNG

Die Erfindung bezieht sich auf eine Patronenmunition, insbesondere mit mittlerem Kaliber, und hier insbesondere auf eine Übungsmunition, mit einer Patronenhülse und einem in diese eingesetzte und mit der Patronenhülse mechanisch verbundenen Geschoss. Am Boden der Patronenhülse ist hierbei eine Treibkammer vorgesehen, die eine Treibladung aufnimmt, die z. B. pyrotechnisch mit Hilfe eines Zündhütchens anzündbar ist. Nach dem Anzünden wirken die Treibgase der Treibladung auf den Boden des Geschosses, so dass nach Lösen der mechanischen Verbindung zwischen Patronenhülse und Geschoss dieses aus der Patronenhülse ausgetrieben wird.

### HINTERGRUND DER ERFINDUNG

Eine solche patronierte Übungsmunition ist in der US-Patentschrift 5,936,189 beschrieben. Diese Patronenmunition wird in Verbindung mit Schnellfeuerwaffen mittleren Kalibers von etwa 40 mm verwendet. Eine Vielzahl derartiger Patronen wird in einem Gurt aufgenommen, der dann einer Schnellfeuerwaffe zugeführt wird. Die Treibkammer in der Patronenhülse ist unterteilt in eine Hochdruckkammer, in der der Treibsatz aufgenommen ist, und in eine Niederdruckkammer, die mit der Hochdruckkammer über Überströmöffnungen in Verbindung steht. Patronenhülse und Geschoss sind mechanisch über eine zentrale Schraubverbindung verbunden, die als Sollbruchstelle ausgebildet ist.

Wenn die Treibladung in der Hochdruckkammer über ein Anzündhütchen pyrotechnisch angezündet wird, brennt die Treibladung ab, entwickelt Treibgase mit hohem Druck, die dann in beiden Kammern auf den Geschossboden wirken und schließlich das Geschoss aus der Patronenhülse treiben, nachdem bei einem bestimmten Druck die Sollbruchstelle zwischen Patronenhülse und Geschoss aufgebrochen ist.

Eine ähnliche Patronenmunition ist in der US-Patentschrift 4,892,038 beschrieben.

Des weiteren sind Übungspatronen dieser Art bekannt, bei denen nur eine Niederdruck-Treibkammer vorgesehen ist; solche Patronen werden als Niedrig-Geschwindigkeits-Patronen (Low Velocity Ammunition) bezeichnet.

Derartige Patronenmunition wird in hohen Stückzahlen verwendet und muss sowohl sicher gelagert als auch sicher von dem Hersteller zu einem Anwender transportiert werden. Lagerung und Transport erfolgen in der Regel in größeren Kisten, z. B. Blechkisten, die eine Vielzahl derartiger Patronen aufnehmen.

Trotz der nicht unerheblichen Menge an Zündstoff für Zündhütchen und Treibladung, die sich in einem Lager- oder Transportbehälter befindet, sind Lagerung und Transport üblicherweise problemlos. Ein Risiko stellt allenfalls ein Brand im Lager- oder Transportraum dar, bei dem Temperaturen um und über 220°C erreicht werden.

Bei solchen Temperaturen zündet jedoch bereits die pyrotechnische Anzündladung des Zündhütchens. Diese zündet dann auch die eigentliche Treibladung, die sonst erst bei 320°C bis 400°C zündet. Nach dem Zünden der Treibladung wird, wie beim gewöhnlichen Schuss, in der Treibkammer ein solcher Druck aufgebaut, der auf den Geschossboden wirkt, dass schließlich nach Aufbrechen der mechanischen Verbindung zwischen Patronenhülse und Geschoss diese explosionsartig auseinander geschleudert werden.

Allein schon durch die Menge der explodierenden Treibsätze einer Vielzahl von Patronen kann ein erheblicher Schaden entstehen. Aber auch die explosionsartig auseinander gerissenen Patronenhülsen und Geschosse können große Schäden verursachen. Patronenhülse und Geschoss wirken hierbei beide quasi wie Geschosse. Etwaige Aufnahmebehälter werden dadurch zerstört, wobei die auseinander getriebenen Patronenhülsen und Geschosse auch noch Menschen gefährden und große mechanische Schäden anrichten können.

In Versuchen wurden derartige Patronen in eine Heizschale gelegt, wonach die Heizschale langsam aufgeheizt wurde. Nach Erreichen der Zündtemperatur des Zündhütchens von etwa 220°C wurden, wie geschildert, zunächst das Zündhütchen und durch dieses anschließend die Treibladung der Patronen gezündet. Durch den Druckaufbau in der Treibkammer wurden Patronenhülse und Geschoss auseinander gerissen und bis zu 100 Metern weit geschleudert, so dass die Energie, die von vielen derartiger Patronen bei einem Brand freigesetzt wird, gut vorstellbar ist.

Aus der US 3665857 ist es für Geschosse wie Granaten bekannt, den am Kopf des Geschosses gelegenen Aufschlagzünder für die Wirkladung bei der Lagerung des Geschosses durch einen Sicherungsstopfen zu ersetzen, der einen oder mehrere nach außen in die Atmosphäre führende Kanäle aufweist, die mit einem Schmelzmaterial gefüllt sind, dessen Schmelztemperatur niedriger als die Zündtemperatur der Wirkladung ist. Bei einem Brand in dem Lager schmilzt das Schmelzmaterial, bevor die Zündtemperatur der Wirkladung erreicht wird. Steigt die Temperatur weiter und erreicht die Zündtemperatur der Wirkladung, brennt diese lediglich ab, ohne zu explodieren, da der sich aufbauende Druck über die nach außen führenden Kanäle abgebaut wird.

Dieses Prinzip lässt sich jedoch nicht einfach auf eine Patronenmunition übertragen, da, wie oben ausgeführt, beim Abschuss der Munition der Druck n der Treibkammer sehr hoch , bis zu 3.000 Bar und mehr ist. Bei diesen Drücken beginnen die erwähnten Schmelzmaterialien bereits zu fließen, sodass die nach außen führenden Kanäle geöffnet werden und damit der Abschuss der Munition verhindert würde.

Außerdem muss vor dem Einsatz der Munition der Sicherheitsstopfen gegen einen Aufschlagzünder ausgetauscht werden, was umständlich und zeitaufwendig ist.

Aus der US 2003/0205161 Alist ein Geschoss bekannt, dessen Boden durch einen Deckel abgeschlossen ist, der in dem Geschoss durch einen außen gelegenen Verschlussring aus einem Schmelzmaterial gehalten wird. Bei einem Brand in dem Lager schmolzt, wie oben geschildert, zunächst dieser Verschlussring, sodass der Deckel aus dem Boden gelöst und eine explosive Zündung der eigentlichen Wirkladung verhindert wird. Während des normalen Einsatzes wird auf das Schmelzmaterial kein Druck ausgeübt.

### AUFGABE DER ERFINDUNG

Der Erfindung liegt die Aufgabe zugrunde, Vorkehrungen zu treffen, um bei einer starken Erhöhung der Außentemperatur über die Zündtemperatur der pyrotechnischen Anzündladung ein Auseinanderreißen von Patronenhülse und Geschoss zu vermeiden.

Eine weitere Aufgabe der Erfindung ist es, Vorkehrungen zu treffen, um bei einer Ansammlung von vielen derartigen Patronen, z. B. in einem Transport- oder Lagerbehälter, bei übermäßigem Anstieg der Außentemperatur, z. B. durch einen Brand eine Schädigung der Umwelt zu vermeiden.

Eine weitere Aufgabe ist es, in einen Gefahrenfalle nach Zünden der Anzündladung die Wirkung der Treibladung soweit zu schwächen, dass in der Umgebung weder große Druckschäden noch große mechanische Schäden auftreten.

Es ist eine weitere Aufgabe der Erfindung, die Patronenmunition so zu gestalten, dass die Eigenschaften der Patronenmunition beim normalen Schießen und den dabei auftretenden hohen Drücken in der Treibkammer durch die genannten Vorkehrungen nicht beeinflusst werden.

### ZUSAMMENFASSUNG DER ERFINDUNG

Bei einer Patronenmunition aus einem Geschoss und einer dieses aufnehmenden Patronenhülse, in der eine Treibkammer vorgesehen ist, wird gemäß der Erfindung vorgeschlagen, von der Treibkammer ausgehende Passagen oder Kanäle vorzusehen, die die Wand der Patronenhülse durchdringen und mit einem festen, druckdichten, schmelzbaren Material ausgefüllt sind, dessen Schmelzpunkt niedriger als die niedrigste Zündtemperatur eines der pyrotechnischen Sätze der Patrone ist, also niedriger als die Zündtemperaturen der pyrotechnischen Zündladung und der Treibladung.

Die Kanäle verjüngen sich in Richtung zu ihrem Ausgang. Hierdurch werden die beim Abschuss der Patronmunition auftretenden hohen Drücke aufgefangen, sodass verhindert wird, dass das Schmelzmetall zu fließen beginnt und die Kanäle frei gegeben werden.

Ein solches Schmelzmaterial ist vorzugsweise ein Schmelzmetall. Derartige Schmelzmetalle sind z. B. Legierungen aus Wismut und Zinn, wobei ggf. noch andere Metalle, wie Blei etc., zugesetzt sind.

Wenn demnach eine Patrone der in Rede stehenden Art bis auf die Schmelztemperatur des Schmelzmateriales bzw. Schmelzmetalles von z. B. 180° C aufgeheizt wird, dann schmilzt das Schmelzmaterial in den Passagen zwischen der Treibkammer in der Patronenhülse und der Außenumgebung. Wenn dann bei weiter steigender Temperatur das Zündhütchen und schließlich dadurch auch die Treibladung angezündet werden, so kann sich in der Treibkammer kein Druck aufbauen, da die frei gelegten Passagen als Druckentlastungsöffnungen fungieren. Die Folge ist, dass die Treibladung lediglich abbrennt, wobei die dabei entwickelten Treibgase durch die Entlastungsöffnungen entweichen können. Patronenhülse und Geschoss werden auf diese Weise nicht von einander getrennt, so dass weder ein Druckschaden noch ein mechanischer Schaden entstehen kann.

Dieses wurde in Versuchen bestätigt, in denen eine Vielzahl derartiger Patronen in einer üblichen Transportkiste aus Blech aufgenommen war. Es wurde nicht einmal die Blechkiste wesentlich beschädigt.

Die Passagen zwischen der Treibladung und dem Äußeren der Patronenhülse können vielfältig gestaltet sein: So kann z. B. das Gehäuse des Zündhütchens aus einem derartigen Schmelzmaterial bzw. Schmelzmetall gefertigt werden; auch rund um das Zündhütchen angeordnete Entlastungsbohrungen, die mit dem Schmelzmaterial ausgefüllt werden, sind möglich. Vorzugsweise werden hierbei zwei oder vier Bohrungen vorgesehen. Ebenso sind Bohrungen von der Treibkammer ausgehend durch die Seitenwand der Patronenhülse möglich.

Die Passagen, wie immer sie gestaltet sind, müssen so ausgebildet sein, dass beim normalen Verschuss der Geschosse aus der Patronenhülse das Schmelzmaterial den hohen Drücken innerhalb der Treibkammer standhält.

Die Druckfestigkeit wird unterstützt, dass die Passagen konisch sich nach außen verjüngen oder als Stufen- oder Gewindebohrungen etc. ausgeführt sind.

### KURZBESCHREIBUNG DER ZEICHNUNG

Die Erfindung wird in Ausführungsbeispielen anhand der Zeichnung näher beschrieben. In dieser stellen dar:
Figur 1 einen Längsschnitt durch eine Patronenmunition aus einem Geschoss und einer Patronenhülse, die eine Treibkammer mit einer Treibladung aufnimmt, wobei zwischen der Treibkammer und der Außenwand der Patronenhülse gemäß der Erfindung Entlastungsbohrungen bzw. Kanäle vorgesehen sind, die ein Schmelzmetall aufnehmen und in diesem Falle einen konischen Verlauf aufweisen;
Figur 2 ein zweites Ausführungsbeispiel einer Patronenmunition mit gestuften Entlastungsbohrungen zwischen der Treibkammer und der Außenwand der Patronenhülse; und
Figur 3 ein drittes Ausführungsbeispiel gemäß der Erfindung, wobei das Gehäuse eines Zündhütchens für die Treibladung aus einem Schmelzmetall gefertigt ist.

### DETAILLIERTE BESCHREIBUNG DER BEVORZUGTEN AUSFÜHRUNGSBEISPIELE

Eine in Figur 1 dargestellte Patronenmunition 1 besteht aus einem Geschoss 2 und einer Patronenhülse 3. Die Patronenhülse 3 weist eine Treibkammer 4 auf, in der eine Treibladung 5 angeordnet ist.

Die Wand der Treibkammer 4 ist mit Überströmöffnungen 6 versehen, die in eine Niederdruckkammer 7 münden, die unterhalb des Geschossbodens 8 gelegen ist. Die Treibkammer 4 ist mit einem zentralen Gewindestutzen 9 versehen, der in ein zentrales Gewinde 10 im Geschossboden 8 eingreift. Mit dem Geschossboden 8 ist noch ein Leuchtsatz 11 verbunden, der durch den Gewindestutzen 9 bis in die Treibkammer taucht.

Die Patrone 1 hat ein Kaliber von z. B. 40 mm und wird aus einer hier nicht gezeigten Rohrwaffe mit Drall abgeschossen, wozu das Geschoss ein hier nur angedeutetes Führungs- bzw. Drallband 12 aufweist.

Die Treibladung 5 wird durch ein Zündhütchen 13 pyrotechnisch gezündet, wobei das Zündhütchen 13 mittig in den Boden der Patronenhülse 3 eingesetzt ist.

Zwischen dem Boden der Treibkammer 4 und dem unteren Boden der Patronenhülse 3 sind konisch verlaufende Kanäle 14 vorgesehen, die sich zum Boden der Patronenhülse hin verjüngen. Die Kanäle 14 haben z. B. am Boden der Treibkammer bei dem Kaliber von 40 mm einen Durchmesser von 7 mm und verjüngen sich bis auf ungefähr 6 mm.

Es können z. B. symmetrisch zu der Mittellinie des Geschosses und zum Zündhütchen zwei Kanäle 14 oder drei bzw. vier Kanäle vorgesehen sein, die um das Zündhütchen gelegen sind.

Die sich nach außen verjüngenden Kanäle 14 sind mit einem Schmelzmetall 15 ausgefüllt; dieses Schmelzmetall ist z. B. eine Wismut-Zinnlegierung mit 30 bis 40 Gewichtsprozent Wismut und 60 bis 70 Gewichtsprozent Zinn. Je nach dem Prozentsatz liegt der Schmelzpunkt dieser Legierung etwa zwischen 140 und 175° C. Die Legierung ist gut schlagfest und nicht wasserlöslich.

Das Schmelzmetall 15 kann nach entsprechender Erwärmung z. B. in die Kanäle 14 gegossen werden; oder es werden konische Niete aus dem Schmelzmetall vorbereitet, die dann in die Kanäle 14 z. B. eingeschlagen oder eingeschraubt werden.

Mit dem Schmelzmetall 15 wird die Treibkammer dicht und druckfest nach außen abgedichtet, so dass die Patrone 1 wie eine herkömmliche Patrone aus einer Rohrwaffe abgeschossen werden kann. Durch die konische Ausbildung der Kanäle wird verhindert, dass durch hohen Druck in der Treibkammer das Schmelzmetall 15 aus den Kanälen 14 gedrückt wird.

Wenn, wie oben erwähnt, z. B. in Folge eines Brandes die Temperatur in der Umgebung der Patrone 1 auf 140° C bis 175° C ansteigt, so schmilzt das Schmelzmaterial 15 in den Kanälen 14 und legt diese frei. Wenn dann die Temperatur weiter bis über die Zündtemperatur von etwa 220° C des Zündhütchens 13 ansteigt, so zündet dieses und damit auch die Treibladung 5. Die beim Abbrennen der Treibladung entstehenden Treibgase können zwanglos durch die freien Kanäle 14 abgeführt werden, so dass sich in der Treibkammer kein Druck aufbauen kann und daher die Treibladung 5 auch nicht explosionsartig umgesetzt wird. Patronenhülse 3 und Geschoss 2 bleiben weiterhin mechanisch über die Gewinde 9 und 10 miteinander verbunden, so dass in der Umgebung der Patrone 1 weder große Schäden durch hohen Druck noch durch Fortschleudern der Patronenhülse und des Geschosses auftreten.

In Figur 2 ist ein Längsschnitt durch eine Patronenhülse 3 und einen Teil des Geschosses 2 dargestellt; Patronenhülse und Geschoss sind bis auf die Kanäle 14 mit dem Schmelzmetall 15 gleich aufgebaut, wie in Figur 1. In diesem Falle sind die Kanäle 14 gestufte Bohrungen, in die das Schmelzmetall 15 eingebracht ist. Auch hier kann des Schmelzmetall entweder bei der Fertigung der Patrone in die Kanäle 14 gegossen oder vorab als Niet ausgefertigt und in die Kanäle eingeschlagen, bzw. wenn die Kanäle und das Schmelzmetall mit einem Gewinde versehen sind, eingeschraubt werden.

Auch bei dieser Ausführungsform sind die Entlastungskanäle 14, wie gezeigt, entweder zu beiden Seiten des zentralen Zündhütchens 13 angeordnet oder in einer anderen beliebigen Anordnung um das Zündhütchen.

Diese Patrone kann ebenfalls wie eine herkömmliche Patrone abgeschossen werden; im Falle eines Brandes oder dergl. ist die Funktion die gleiche wie zu Figur 1 beschrieben.

In Figur 3 ist eine weitere Variante einer Patrone dargestellt, wobei wie in Figur 2 nur die Patronenhülse 3 und ein Teil des Geschosses 2 gezeigt sind. Die Patronenhülse 3 ist im Bereich der Treibkammer gleich aufgebaut wie bei den Ausführungsbeispielen gemäß Figur 1 und Figur 2.

In diesem Falle ist das Zündhütchen 13 in ein Zündhütchengehäuse 14' eingesetzt, das z. B. in den Boden der Patronenhülse 3 in eine gestufte Bohrung eingeschraubt ist. Das Zündhütchengehäuse 14' besteht aus dem erwähnten Schmelzmetall 15.

Steigt z. B. bei einem Brand die Umgebungstemperatur über die Schmelztemperatur des Schmelzmetalles 15, so schmilzt das Zündhütchengehäuse 14' und gibt damit einen Entlastungskanal entsprechend der Einsatzöffnung 14 zwischen dem Boden der Treibkammer und dem Boden der Patronenhülse 3 frei. Wenn jetzt das Zündhütchen 13 bei weiter steigender Temperatur zündet und damit auch die Treibladung 5 zündet, so brennt diese lediglich ab, ohne dass sich ein Druck aufbauen kann, so dass Patronenhülse und Geschoss nicht auseinander gerissen werden. Druckschäden und große mechanische Schäden werden vermieden.

Auch wenn im Vorhergehenden die Entlastungskanäle 14, 14' stets vom Boden der Treibkammer zum äußeren Boden der Patronenhülse reichen, so ist es für jeden Fachmann geläufig, diese Kanäle auch anders anzuordnen, z. B. durch die Seitenwand der Patronenhülse und der Treibkammer zu führen.

Es ist selbstverständlich auch möglich, an Stelle der erwähnten Wismut-Zinnlegierung andere niedrig schmelzende Materialien zu verwenden, sofern diese fest genug sind und die Entlastungskanäle vollständig abdichten, so dass ein normaler Abschuss der Patrone aus einer Rohrwaffe möglich ist.

## Patentansprüche

1. Patronenmunition (1), insbesondere mit mittlerem Kaliber, mit einer Patronenhülse (3) und einem in diese eingesetzten und mit der Patronenhülse mechanisch verbunden Geschoss (2), wobei in einer Treibkammer (4) der Patronenhülse (3) eine pyrotechnische Treibladung (5) vorgesehen ist, die mit einer pyrotechnischen Zündeinrichtung (13) gezündet wird und deren Treibgase beim Abbrennen auf den Boden (8) des Geschosses (2) einen Druck ausüben, durch den das Geschoss (2) aus der Patronenhülse (3) ausgetrieben wird, **dadurch gekennzeichnet, dass** von der Treibkammer (4) Kanäle (14) ausgehen, die die Patronenhülse (3) durchdringen und die mit einem schmelzbaren, festen und druckdichten Material (15) ausgefüllt sind, dessen Schmelztemperatur niedriger als die Zündtemperatur der pyrotechnischen Zündeinrichtung (13) und der Treibladung (5) des Geschosses ist, wobei die Kanäle (14) ausgehend von dem Boden der Treibkammer (4) sich bis zum Ausgang verjüngen.

2. Patronenmunition nach Anspruch 1, **dadurch gekennzeichnet, dass** die Kanäle (14) sich vom Boden der Treibkammer (4) bis zu dem äußeren Boden der Patronenhülse (3) erstrecken.

3. Patronenmunition nach Anspruch 1 oder 2, **dadurch gekennzeichnet, dass** sich die Kanäle (14) konisch verjüngen.

4. Patronenmunition nach Anspruch 1 oder 2, **dadurch gekennzeichnet, dass** die Kanäle (14) gestufte Bohrungen sind.

5. Patronenmunition nach Anspruch 2, **dadurch gekennzeichnet, dass** die Kanäle (14) um die Zündeinrichtung (13) für die Treibladung angeordnet sind.

6. Patronenmunition nach Anspruch 5, **dadurch gekennzeichnet, dass** die pyrotechnische Zündeinrichtung (13) ein Gehäuse (14') aus Schmelzmaterial (15) aufweist, das in den Boden der Patronenhülse (3) eingesetzt ist und sich bis in die Treibkammer (4) erstreckt.

7. Patronenmunition nach einem der vorhergehenden Ansprüche, **dadurch gekennzeichnet, dass** das schmelzbare feste Material ein Schmelzmetall (15) ist.

8. Patronenmunition nach Anspruch 7, **dadurch gekennzeichnet, dass** das schmelzbare Material (15) eine zumindest Wismut und Zinn enthaltende Metalllegierung ist.

## Claims

1. Cartridge munition (1), particularly of medium caliber, with a cartridge shell (3) and a projectile(2) inserted into the cartridge shell and mechanically connected to it whereby a pyrotechnic propulsive charge (5) is located in a propulsion chamber (4) of the cartridge shell (3) that is ignited by means of a pyrotechnic igniter (13), and whose propulsive gases exert a force on the base (8) of the projectile (2) when they burn, by means of which the projectile (2) is driven out of the cartridge shell (3), **characterized in that** channels (14) exit from the propulsion chamber (4) that penetrate the cartridge shell (3) and that are filled with a fusible, solid, pressure-tight material (15) whose melting temperature is lower than the ignition temperatures of the pyrotechnic igniter (13) and the propulsion charge (5) of the projectile and that the channels (14) narrow as they progress from the base of the propulsion chamber (4) to the exit.

2. Cartridge munition as in Claim 1, **characterized in that** the channels (14) extend from the base of the propulsion chamber (4) to the outer base of the cartridge shell (3)

3. Cartridge munition as in Claim 1 or 2, **characterized in that** the channels narrow conically.

4. Cartridge munition as in Claim 2, **characterized in that** the channels are stepped drillings.

5. Cartridge munition as in Claim 2, **characterized in that** the channels (14) are positioned around the igniter (13) of the propulsive charge.

6. Cartridge munition as in Claim 5, **characterized in that** the pyrotechnic igniter (13) includes a housing (14') of fusible material (15) that is inserted into the base of the cartridge shell (3) and that extends into the propulsion chamber (4).

7. Cartridge munition as in any of the preceding Claims, **characterized in that** the fusible solid material is a fusible metal (15).

8. Cartridge munition as in Claim 7, **characterized in that** the fusible material is a metal alloy of at least bismuth and tin.

## Revendications

1. Munition à cartouche, en particulier de calibre moyen, comportant une chemise de cartouche et un projectile inséré dans celle-ci et relié mécaniquement à la chemise de cartouche, une charge de propulsion pyrotechnique étant prévue dans une chambre de propulsion de la chemise de cartouche, charge de propulsion qui amorcée par un dispositif d'amorçage pyrotechnique et dont les gaz de propulsion exercent, lors de la combustion, une pression sur le fond du projectile par laquelle le projectile est expulsé hors de la chemise de cartouche, **caractérisée en ce que** depuis la chambre de propulsion (4) partent des canaux (14) qui pénètrent dans la chemise de cartouche (3) et qui sont remplis d'un matériau (15) fusible, solide et étanche à la pression dont la température de fusion est inférieure à la température d'amorçage du dispositif d'amorçage (13) pyrotechnique et de la charge de propulsion (5) du projectile, les canaux (14) partant du fond de la chambre de propulsion (4) se rétrécissant jusqu'à la sortie.

2. Munition à cartouche selon la revendication 1, **caractérisée en ce que** les canaux (14) s'étendent depuis le fond de la chambre de propulsion (4) jusqu'au fond extérieur de la chemise de munition (3).

3. Munition à cartouche selon la revendication 1 ou 2, **caractérisée en ce que** les canaux (14) se rétrécissent en forme de cône.

4. Munition à cartouche selon la revendication 1 ou 2, **caractérisée en ce que** les canaux (14) sont des perçages étagés.

5. Munition à cartouche selon la revendication 1 ou 2, **caractérisée en ce que** les canaux (14) sont agencés autour du dispositif d'amorçage (13) pour la charge de propulsion.

6. Munition à cartouche selon la revendication 5, **caractérisée en ce que** le dispositif d'amorçage (13) pyrotechnique présente un boîtier (14') en matériau fusible (15) qui est mis en place dans le fond de la chemise de cartouche (3) et qui s'étend jusque dans la chambre de propulsion (4).

7. Munition à cartouche selon l'une quelconque des revendications précédentes, **caractérisée en ce que** le matériau fusible solide est un métal fusible (15).

8. Munition à cartouche selon la revendication 7, **caractérisée en ce que** le matériau (15) fusible est un alliage de métal contenant au moins du bismuth et de l'étain.
